# EUROPÄISCHE PATENTSCHRIFT

(11) **EP 0 702 394 B1**
(45) Veröffentlichungstag und Bekanntmachung des Hinweises auf die Patenterteilung: **05.01.2000**
(21) Anmeldenummer: 95112860.2
(22) Anmeldetag: 16.08.1995
(51) Int. Cl.: H01J 61/12, H01J 61/82, H01J 61/34, H01J 61/14

(54) **Metallhalogenid-Hochdruckentladungslampe**
Metal halide high pressure discharge lamp
Lampe à décharge haute pression à halogénure métallique

(30) Priorität: 14.09.1994 DE 4432611
(43) Veröffentlichungstag der Anmeldung: 20.03.1996
(73) Patentinhaber: Patent-Treuhand-Gesellschaft für elektrische Glühlampen mbH, 81543 München (DE)
(72) Erfinder: Eisemann, Hans, Dr., D-12524 Berlin (DE); Genz, Andreas, Dr., D-12159 Berlin (DE); Hohlfeld, Andreas, Dr., D-10629 Berlin (DE)

(56) Entgegenhaltungen:
- EP-A- 0 492 205
- DE-U- 8 912 495
- US-A- 3 761 758

## Beschreibung

Die Erfindung betrifft eine Metallhalogenid-Hochdruckentladungslampe gemäß Anspruch 1. Derartige Lampen zeichnen sich unter anderem durch eine gute bis sehr gute Farbwiedergabe (Rₐ ≥ 90) und Farbtemperaturen im Bereich zwischen ca. 4000 K und 7000 K aus. Erreicht werden diese Werte bei Lichtausbeuten von typisch mehr als 70 lm/W. Diese Lampen eignen sich daher sowohl für die Allgemeinbeleuchtung als auch für Sonderbeleuchtungszwecke, z.B. Projektionstechnik, Effekt- und Bühnenbeleuchtung sowie für Foto-, Film-, und Fernsehaufnahmen. Die elektrischen Leistungsaufnahmen betragen zwischen ca. 35 W und 5000 W. Typische Leistungsstufen für die Allgemeinbeleuchtung sind 150 W und 400 W. Für die Sonderbeleuchtung sind in der Regel höhere Wattstufen erforderlich, typisch 575 W und mehr.

Die Entladungsgefäße der Lampen sind normalerweise zweiseitig gedichtet, z.B. mittels Quetschungen oder Einschmelzungen und von einem Außenkolben umgeben. Es sind jedoch auch einseitig gedichtete Ausführungen möglich.

Von weiterer Bedeutung, insbesondere in der Allgemeinbedeutung ist eine lange Lebensdauer (typisch 6000 h). Die Lampen für Sonderbeleuchtungszwecke werden häufig in Kombination mit optischen Reflektoren eingesetzt. Um eine hohe Effizienz des Systems Lampe-Reflektor zu erreichen, werden in diesem Fall möglichst kurze Bogenlängen angestrebt. Die Elektrodenabstände betragen deshalb nur wenige mm, typisch weniger als 10 mm. Mit den entsprechenden Leistungsaufnahmen resultieren daraus deutlich höhere spezifische Bogen leistungen, typisch zwischen ca. 50 W und 100 W pro mm Bogenlänge - im Vergleich zu typisch zwischen ca. 10 W und 20 W pro mm Bogenlänge bei Ausführungen für Zwecke der Allgemeinbeleuchtung. Die folglich höheren Wandbelastungen fördern ein vorzeitiges Entglasen des Entladungsgefäßes und begrenzen so die Lebensdauer auf üblicherweise wenige 100 h.

Aus der EP-A 0 391 283 ist eine Metallhalogenid-Hochdruckentladungslampe ohne Außenkolben für optische Anwendungen bekannt, die auch für die Außenbeleuchtung geeignet ist. Die Leistungsaufnahmen liegen im Bereich zwischen ca. 1000 W und 4000 W, bei Wandbelastungen in der Größenordnung von 30 W bis 60 W pro cm² Wandfläche des Entladungsgefäßes und spezifischen Bogenleistungen von ca. 67 W/mm. Das Entladungsgefäß enthält eine Füllung aus Argon (Ar) und Quecksilber (Hg) sowie pro cm³ Entladungsvolumen die Seltenen Erdmetalle (SE) Dysprosiumbromid (DyBr₃, 1µmol) und Thuliumbromid (TmBr₃, 0,5µmol), außerdem 1µmol Thalliumbromid (TlBr), 2µmol Cäsiumbromid (CsBr) und 0,5µmol Thoriumjodid (ThJ₄). Das Thorium (Th) kann durch Hafnium (Hf) ersetzt werden. Mit dieser Füllung wird eine Farbtemperatur von 5600 K bei einem Farbwiedergabeindex Rₐ von 92 erzielt. Als Lebensdauer sind ca. 2000 h genannt.

In der EP-A 0 492 205 ist eine Metallhalogenid Metallhalogenid-Hochdruckentladungslampe für optische Anwendungen offenbart. Typische Leistungsstufen sind 400W, 575 W und 4000 W, bei Bogenleistungen von ca. 95 W bis 200 W pro mm Bogenlänge. Die Füllung enthält neben Ar, Hg und Cäsium (Cs) die Halogene Jod (I) und Brom (Br) sowie die Metalle Hf oder Zirkon (Zr). Mit diesen Füllungsbestandteilen wird eine Farbtemperatur von 5200K bzw. 6200 K bei Farbwiedergabeindizes von Rₐ = 95 bzw. Rₐ = 97 erzielt. Der Nachteil ist die geringe Lebensdauer von nur ca. 300 h. Ein weiteres Füllungssystem verwendet Kobalt (Co) und/oder Dysprosium (Dy) und Gadolinium (Gd). Allerdings beträgt die Lebensdauer nur ca. 500 h.

Der Erfindung liegt die Aufgabe zugrunde, die genannten Nachteile zu beseitigen und eine Metallhalogenid-Hochdruckentladungslampe zu schaffen, die eine Farbtemperatur zwischen 4000 K und 7000 K, einen Farbwiedergabeindex Rₐ ≥ 90 und gleichzeitig eine lange Lebensdauer (mindestens 1000 h) aufweist.

Diese Aufgabe wird erfindungsgemäß durch die kennzeichnenden Merkmale des Anspruchs 1 gelöst. Weitere vorteilhafte Ausführungen der Erfindung sind in den Unteransprüchen erläutert.

Das Entladungsgefäß enthält eine ionisierbare Füllung, bestehend aus mindestens einem Inertgas, Quecksilber, mindestens einem Halogen und den folgenden Elementen zur Bildung von entsprechenden Halogeniden: Tl, Cs, Hf, wobei das Hf ganz oder nur teilweise durch Zr ersetzt sein kann sowie die beiden oder eines der beiden Seltenen Erdmetalle (SE) Dy und/oder Gd. Als Halogene für die Bildung der Halogenide wird vorzugsweise I und/oder Br verwendet. Das Inertgas, z.B. Ar mit einem typischen Fülldruck in der Größenordnung von bis zu ca. 40 kPa dient zur Zündung der Entladung. Die gewünschte Brennspannung wird durch Hg eingestellt und liegt typisch im Bereich zwischen ca. 4 mg und 25 mg pro cm³ Gefäßvolumen für Brennspannungen zwischen 120 V und 95 V.

Die erfindungsgemäße Füllung zeichnet sich gegenüber derjenigen in der EP-A 0 391 283 durch den Verzicht auf Tm aus, bei im wesentlichen genauso guter Farbwiedergabe (Rₐ ≥ 90) und einer Lebensdauer von ca. 1500h und mehr. Im Vergleich zur EP-A 0492 205 entspricht dies mindestens einer Verdoppelung der Lebensdauer bei Lichtausbeuten von ca. 80 lm/W. Dies wird durch eine gezielte Erhöhung des Hf(bzw. Zr)-Anteils erreicht. Dadurch kann eine vorzeitige Entglasung vermieden und folglich eine Verlängerung der Lebensdauer realisiert werden. Außerdem wird eine Verbesserung der Farbwiedergabe erreicht.

Das Molverhältnis zwischen dem Füllungsanteil von Hf bzw. Zr einerseits und dem Füllungsanteil von Dy bzw. der Summe der Füllungsanteile der SE Dy und Gd andererseits beträgt mindestens 0,35. Bei Ausführungen mit hohen spezifischen Bogenleistungen (typisch > ca. 60 W pro mm Bogenlänge) bzw. hoher Wandbelastung liegt das Molverhältnis bevorzugt im Bereich zwischen 0,5 und 1,5. Bezüglich der weiteren Füllungskomponenten Tl und Cs haben sich die folgenden Molverhältnisse bewährt: Hf (bzw. Zr):Tl mindestens 0,65, für hohe Wandbelastungen liegt das Verhältnis bevorzugt im Bereich zwischen 1 und 2,5, Hf(bzw. Zr):Cs mindestens 0,35, für hohe Wandbelastungen liegt das Verhältnis bevorzugt im Bereich zwischen 0,5 und 1. Das Molverhältnis zwischen dem Füllungsanteil von Hf bzw. Zr einerseits und der Summe der Füllungsanteile der SE (d.h. von Dy und/oder Gd) sowie von Tl und Cs andererseits beträgt mindestens 0,14, für hohe Wandbelastungen liegt das Verhältnis bevorzugt im Bereich zwischen 0,2 und 0,5.

Die molare Füllmenge von Hf bzw. Zr liegt im Bereich zwischen 0,005 µmol und 35 µ mol, bevorzugt im Bereich zwischen 0,05 µmol und 5 µmol pro cm³ des Volumens des Entladungsgefäßes. Die Füllmengen von Cs, Tl, Dy und ggf. Gd betragen bis 30 µ mol, bis 15 µmol, bis 30 µmol bzw. bis 0,6 µmol pro cm³ des Gefäßvolumens.

Das Entladungsgefäß wird vorzugsweise innerhalb eines Außenkolbens betrieben, der für eine besonders gute Farbwiedergabe evakuiert ist. Zur Erhöhung der Lebensdauer enthält der Außenkolben eine Gasfüllung, beispielsweise bis zu 70 kPa Stickstoff (N₂) oder bis zu 40 kPa Kohlendioxid (CO₂), wobei die Farbwiedergabe allerdings etwas vermindert ist.

Die Erfindung wird im folgenden anhand einiger Ausführungsbeispiele näher erläutert. Es zeigen
- Fig. 1: den Aufbau einer zweiseitig gesockelten Hochdruckentladungslampe mit zweiseitig gequetschtem Entladungsgefäß für eine Leistungsaufnahme von 150 W,
- Fig. 2: den Aufbau einer einseitig gesockelten Hochdruckentladungslampe mit zweiseitig gequetschtem Entladungsgefäß für eine Leistungsaufnahme von 400 W,
- Fig. 3: den Aufbau einer einseitig gesockelten Hochdruckentladungslampe mit zweiseitig gedichtetem Entladungsgefäß für eine Leistungsaufnahme von 575 W,

Die in Figur 1 schematisch dargestellte 150 W-Hochdruckentladungslampe 1 besteht aus einem zweiseitig gequetschten Entladungsgefäß 2 aus Quarzglas, das von einem zweiseitig gesockelten evakuierten Außenkolben 3 umschlossen ist. Die im Abstand von 10 mm einander gegenüberstehenden Elektroden 4, 5 sind mittels Folien 6,7 aus Molybdän gasdicht in das Entladungsgefäß 2 eingeschmolzen und über die Stromzuführungen 8,9, die Dichtungsfolien 10, 11 des Außenkolbens 3 und über weitere kurze Stromzuführungen mit den elektrischen Anschlüssen der Keramiksockel (R7s) 12, 13 verbunden. In eine Quetschung des Außenkolbens 3 ist zusätzlich - über ein Drahtstück - ein auf einem Metallplättchen aufgebrachtes Gettermaterial 14 potentialfrei eingeschmolzen. Die Enden 15, 16 des Entladungsgefäßes 2 sind mit einem wärmereflektierenden Belag versehen. Das Volumen des Entladungsgefäßes beträgt ca. 1,8 cm³.

Die Füllung enthält 23 mg Hg und 14 kPa Ar als Grundgas. Darüber hinaus enthält das Entladungsgefäß 2 die in der folgenden Tabelle 1a aufgeführten Metallhalogenide. Die daraus resultierenden jeweiligen Molverhältnisse zwischen Hf bzw. Zr einerseits und Cs, Tl, Dy sowie der Summe der Anteile von Cs, Tl und Dy andererseits sind in der Tabelle 1b angegeben. Die spezifische Bogenleistung und die Brennspannung betragen 15 W pro mm Bogenlänge bzw. 105 V. Tabelle 1c zeigt die erzielten lichttechnischen Werte.

**Tabelle 1a:**

| Zwei Metallhalogenid-Kompositionen der Lampe aus Figur 1. | | |
|---|---|---|
| **Bestandteile in mg** | **Füllung I** | **Füllung II** |
| **CsI** | 0,6 | 0,6 |
| **TII** | 0,42 | 0,42 |
| **DyI**_{**3**} | 1,23 | 1,23 |
| **HfI**_{**4**} | 0,6 | - |
| **ZrI**_{**4**} | - | 0,52 |

**Tabelle 1b:**

| Molverhältnisse von Hf bzw. Zr zu den weiteren Hauptbestandteilen der Metallhalogenid-Kompositionen aus Tabelle 1a. | | |
|---|---|---|
| **Molverhältnisse** | **Füllung I** | **Füllung II** |
| **Hf** (bzw. **Zr**):**Cs** | 0,38 | 0,43 |
| **Hf** (bzw. **Zr**):**Tl** | 0,69 | 0,79 |
| **Hf** (bzw. **Zr**):**Dy** | 0,39 | 0,44 |
| **Hf** (bzw. **Zr**):Σ(**Cs,Tl,Dy**) | 0,15 | 0,17 |

**Tablle 1c:**

| Mit den Füllungen aus Tabelle 1a erzielte lichttechnische Werte. | |
|---|---|
| Lichtstrom in lm | 11200 |
| Lichtausbeute in lm/W | 75 |
| Farbtemperatur in K | 5200 |
| Rₐ | 95 |
| R₉ | 90 |
| Lebensdauer in h | 6000 |

Ein Ausführungsbeispiel einer 400 W Lampe ist in Figur 2 schematisch dargestellt. Im Unterschied zur Figur 1 handelt es sich um ein zweiseitig gequetschtes Entladungsgefäß 2, das von einem zylindrischen evakuierten Außenkolben 3 aus Hartglas umschlossen ist, der einseitig gesockelt ist. Das eine Ende des Außenkolbens 3 besitzt eine abgerundete Kuppe 17, wohingegen das andere Ende einen Schraubsockel 12 aufweist. Ein Haltegestell 18 fixiert das Entladungsgefäß 2 axial im Innern des Außenkolbens 3. Das Haltegestell 18 besteht in an sich bekannter Weise aus zwei Zuleitungsdrähten, von denen der eine mit der sockelnahen Stromzuführung 8 des Entladungsgefäßes verbunden ist. Der andere Zuleitungsdraht ist über einen massiven Metallstützdraht, der sich entlang des Entladungsgefäßes 2 erstreckt, zur sockelfernen Stromzuführung 9 geführt ist. Er besitzt außerdem ein Führungselement am sockelnahen Ende 15 des Entladungsgefäßes (in Form eines Stanzbleches) und eine Abstützung in der Nähe der Kuppe 17 in Form eines Teilkreises. Die Enden 15, 16 des Entladungsgefäßes 2 sind mit einem wärmereflektierenden Belag versehen.

Die Füllung enthält 60 mg Hg und 8 kPa Ar als Grundgas. Darüber hinaus enthält das Entladungsgefäß 2 die in der folgenden Tabelle 2a aufgeführten Metallhalogenide. Die daraus resultierenden jeweiligen Molverhältnisse zwischen Hf einerseits und Cs, Tl, Dy sowie der Summe der Anteile von Cs, Tl und Dy andererseits sind in Tabelle 2b angegeben. Der Elektrodenabstand und das Volumen des Entladungsgefäßes betragen 30 mm bzw. ca. 14,5 cm³. Die Bogenleistung und die Brennspannung betragen 15 W pro mm Bogenlänge bzw. 120 V. Tabelle 2c zeigt die erzielten lichttechnischen Werte.

**Tabelle 2a:**

| Metallhalogenid-Komposition der Lampe aus Figur 2. | |
|---|---|
| **Bestandteile in mg** | |
| **CsI** | 2,27 |
| **TII** | 1,58 |
| **DyI**_{**3**} | 4,65 |
| **HfI**_{**4**} | 2,27 |

**Tabelle 2b:**

| Molverhältnisse von Hf zu den weiteren Hauptbestandteilen der Metallhalogenid-Komposition aus Tabelle 2a. | |
|---|---|
| **Molverhältnisse** | |
| **Hf:Cs** | 0,38 |
| **Hf:TI** | 0,69 |
| **Hf:Dy** | 0,39 |
| **Hf:Σ(Cs,Tl,Dy)** | 0,15 |

**Tabelle 2c:**

| Mit der Füllung aus Tabelle 2a erzielte lichttechnische Werte. | |
|---|---|
| Lichtstrom in lm | 32400 |
| Lichtausbeute in lm/W | 81 |
| Farbtemperatur in K | 5200 |
| Rₐ | 96 |
| R₉ | 91 |
| Lebensdauer in h | 6000 |

Figur 3 zeigt eine 575 W Lampe 1 in schematischer Darstellung. Sie besteht aus einem zweiseitig gedichteten Entladungsgefäß 2 aus Quarzglas, das von einem zylindrischen, einseitig gesockelten evakuierten Außenkolben 3 umschlossen ist. Das eine Ende des Außenkolbens 3 besitzt eine abgerundete Kuppe 17, wohingegen das andere Ende eine Quetschdichtung aufweist und in einen Stecksockel 19 eingekittet ist. Die im Abstand von 7 mm einander gegenüberstehenden Elektroden 4, 5 sind mittels Folien 6,7 aus Molybdän gasdicht in das Entladungsgefäß 2 eingeschmolzen. Die Stromzuführungen 8,9 sind jeweils mit den ersten Enden zweier massiver Zuleitungsdrähte 20, 21 verbunden. Die zweiten Enden der Zuleitungsdrähte 20, 21 sind in den Fuß des Außenkolbens 3 eingequetscht, wodurch das Entladungsgefäß 2 axial im Innern des Außenkolbens 3 fixiert ist. Mittels der Dichtungsfolien 22, 23 des Fußes und über weitere kurze Stromzuführungen sind die Zuleitungsdrähte 20, 21 mit den elektrischen Anschlüssen 24, 25 des Stecksockel 19 verbunden. Eine im Sockel 19 zwischen den Anschlüssen 24, 25 angeordnete Glimmerplatte 26 dient der elektrischen Isolierung.

Die Füllung enthält 60 mg Hg und 22 kPa Ar als Grundgas. Darüber hinaus enthält das Entladungsgefäß 2 die in der folgenden Tabelle 3a aufgeführten Metallhalogenide. Die sich daraus ergebenden jeweiligen Molverhältnisse von Hf zu Cs, Tl, SE (= Summe der Anteile der Seltenen Erden Dy und ggf. Gd) sowie zur Summe der Anteile von Cs, Tl und SE sind in der Tabelle 3b angegeben. Der Elektrodenabstand und das Volumen des Entladungsgefäßes betragen 7 mm bzw. ca. 3,5 cm³. Die Bogenleistung und die Brennspannung betragen 82 W pro mm Bogenlänge bzw. 95 V. Tabelle 3c zeigt die erzielten lichttechnischen Werte.

**Tabelle 3a:**

| Zwei Metallhalogenid-Kompositionen der Lampe aus Figur 3. | | |
|---|---|---|
| **Bestandteile in mg** | **Füllung I** | **Füllung II** |
| **CsI** | 0,8 | 0,88 |
| **TII** | 0,4 | 0,39 |
| **DyI**_{**3**} | 1,5 | 1,26 |
| **GdI**_{**3**} | - | 0,16 |
| **HfBr**_{**4**} | - | 1,16 |
| **HfI**_{**4**} | 1,3 | - |
| **HgI**_{**2**} | - | 1,63 |
| **HgBr**_{**2**} | 3,6 | 0,52 |

**Tabelle 3b:**

| Molverhältnisse von Hf zu den weiteren Hauptbestandteilen der Metallhalogenid-Kompositionen aus Tabelle 3a. | | |
|---|---|---|
| **Molverhältnisse** | **Füllung I** | **Füllung II** |
| **Hf:Cs** | 0,62 | 0,69 |
| **Hf:Tl** | 1,57 | 1,98 |
| **Hf:ΣSE** | 0,69 | 0,89 |
| **Hf:Σ(Cs,Tl,SE)** | 0,27 | 0,32 |

## Patentansprüche

1. Metallhalogenid-Hochdruckentladungslampe mit einem Entladungsgefäß, zwei Elektroden und einer ionisierbaren Füllung, bestehend aus mindestens einem Inertgas, Quecksilber, mindestens einem Halogen und den folgenden Elementen zur Bildung von Halogeniden: Tl, Cs, Hf, wobei Hf ganz oder teilweise durch Zr ersetzt sein kann, sowie die beiden oder eines der beiden Seltenen Erdmetalle (SE) Dy und/oder Gd.

2. Lampe nach Anspruch 1, dadurch gekennzeichnet, daß das Molverhältnis zwischen dem Füllungsanteil von Hf bzw. Zr einerseits und der Summe der Füllungsanteile der SE andererseits mindestens 0,35 beträgt.

3. Lampe nach Anspruch 2, dadurch gekennzeichnet, daß das Molverhältnis bevorzugt im Bereich zwischen 0,5 und 1,5 liegt.

4. Lampe nach Anspruch 1, dadurch gekennzeichnet, daß das Molverhältnis zwischen dem Füllungsanteil von Hf bzw. Zr einerseits und der Summe der Füllungsanteile der SE, Tl und Cs andererseits mindestens 0,14 beträgt.

5. Lampe nach Anspruch 4, dadurch gekennzeichnet, daß das Molverhältnis bevorzugt im Bereich zwischen 0,2 und 0,5 liegt.

6. Lampe nach Anspruch 1, dadurch gekennzeichnet, daß das Molverhältnis zwischen dem Füllungsanteil von Hf bzw. Zr einerseits und dem Füllungsanteil von Tl andererseits mindestens 0,65 beträgt.

7. Lampe nach Anspruch 6, dadurch gekennzeichnet, daß das Molverhältnis bevorzugt im Bereich zwischen 1 und 2,5 liegt.

8. Lampe nach Anspruch 1, dadurch gekennzeichnet, daß das Molverhältnis zwischen dem Füllungsanteil von Hf bzw. Zr einerseits und dem Füllungsanteil von Cs andererseits mindestens 0,35 beträgt.

9. Lampe nach Anspruch 8, dadurch gekennzeichnet, daß das Molverhältnis bevorzugt im Bereich zwischen 0,5 und 1 liegt.

10. Lampe nach Anspruch 1, dadurch gekennzeichnet, daß die Füllmenge der Halogenide von Hf bzw. Zr im Bereich zwischen 0,005 µmol und 35 µmol pro cm³ des Volumens des Entladungsgefäßes liegt.

11. Lampe nach Anspruch 10, dadurch gekennzeichnet, daß die Füllmenge der Halogenide von Hf bzw. Zr bevorzugt im Bereich zwischen 0,05 µmol und 5 µ mol pro cm³ des Volumens des Entladungsgefäßes liegt.

12. Lampe nach Anspruch 1, dadurch gekennzeichnet, daß die Füllmenge der Halogenide von Cs bis 30 µmol pro cm³ des Volumens des Entladungsgefäßes beträgt.

13. Lampe nach Anspruch 1, dadurch gekennzeichnet, daß die Füllmenge der Halogenide von Tl bis 15 µmol pro cm³ des Volumens des Entladungsgefäßes beträgt.

14. Lampe nach Anspruch 1, dadurch gekennzeichnet, daß die Füllmenge der Halogenide von Dy bis 30 µmol pro cm³ des Volumens des Entladungsgefäßes beträgt.

15. Lampe nach Anspruch 1, dadurch gekennzeichnet, daß die Füllmenge der Halogenide von Gd im Bereich zwischen 0 µmol und 0,6 µmol pro cm³ des Volumens des Entladungsgefäßes liegt.

16. Lampe nach Anspruch 1, dadurch gekennzeichnet, daß als Halogene zur Bildung von Halogeniden Jod und/oder Brom verwendet sind.

17. Lampe nach Anspruch 1, dadurch gekennzeichnet, daß das Entladungsgefäß innerhalb eines ein- oder beidseitig gesockelten Außenkolbens angeordnet ist.

18. Lampe nach Anspruch 17, dadurch gekennzeichnet, daß der Raum zwischen Entladungsgefäß und Außenkolben evakuiert ist.

19. Lampe nach Anspruch 17, dadurch gekennzeichnet, daß der Raum zwischen Entladungsgefäß und Außenkolben eine Gasfüllung enthält.

20. Lampe nach Anspruch 19, dadurch gekennzeichnet, daß die Gasfüllung aus bis zu 70 kPa N₂ besteht.

21. Lampe nach Anspruch 19, dadurch gekennzeichnet, daß die Gasfüllung aus bis zu 40 kPa CO₂ besteht.

## Claims

1. Metal halide high-pressure discharge lamp having a discharge vessel, two electrodes and an ionizable filling, consisting of at least one inert gas, mercury, at least one halogen and the following elements for the formation of halides: Tl, Cs, Hf, Hf being fully or partially replaceable by Zr, as well as the two or one of the two rare earth metals (REs) Dy and/or Gd.

2. Lamp according to Claim 1, characterized in that the molar ratio between the proportion of Hf or Zr in the filling, on the one hand, and the sum of the proportions of the REs in the filling, on the other hand, is at least 0.35.

3. Lamp according to Claim 2, characterized in that the molar ratio preferably lies in the range of between 0.5 and 1.5.

4. Lamp according to Claim 1, characterized in that the molar ratio between the proportion of Hf or Zr in the filling, on the one hand, and the sum of the proportions of the REs, Tl and Cs in the filling, on the other hand, is at least 0.14.

5. Lamp according to Claim 4, characterized in that the molar ratio preferably lies in the range of between 0.2 and 0.5.

6. Lamp according to Claim 1, characterized in that the molar ratio between the proportion of Hf or Zr in the filling, on the one hand, and the proportion of Tl in the filling, on the other hand, is at least 0.65.

7. Lamp according to Claim 6, characterized in that the molar ratio preferably lies in the range of between 1 and 2.5.

8. Lamp according to Claim 1, characterized in that the molar ratio between the proportion of Hf or Zr in the filling, on the one hand, and the proportion of Cs in the filling, on the other hand, is at least 0.35.

9. Lamp according to Claim 8, characterized in that the molar ratio preferably lies in the range of between 0.5 and 1.

10. Lamp according to Claim 1, characterized in that the filling quantity of Hf or Zr halides lies in the range of between 0.005 µmol and 35 µmol per cm³ of the volume of the discharge vessel.

11. Lamp according to Claim 10, characterized in that the filling quantity of Hf or Zr halides preferably lies in the range of between 0.05 µmol and 5 µmol per cm³ of the volume of the discharge vessel.

12. Lamp according to Claim 1, characterized in that the filling quantity of Cs halides is up to 30 µmol per cm³ of the volume of the discharge vessel.

13. Lamp according to Claim 1, characterized in that the filling quantity of Tl halides is up to 15 µmol per cm³ of the volume of the discharge vessel.

14. Lamp according to Claim 1, characterized in that the filling quantity of Dy halides is up to 30 µmol per cm³ of the volume of the discharge vessel.

15. Lamp according to Claim 1, characterized in that the filling quantity of Gd halides lies in the range of between 0 µmol and 0.6 µmol per cm³ of the volume of the discharge vessel.

16. Lamp according to Claim 1, characterized in that iodine and/or bromine are used as the halogens for the formation of halides.

17. Lamp according to Claim 1, characterized in that the discharge vessel is arranged inside an outer bulb capped on one or both sides.

18. Lamp according to Claim 17, characterized in that the space between the discharge vessel and the outer bulb is evacuated.

19. Lamp according to Claim 17, characterized in that the space between the discharge vessel and the outer bulb contains a gas filling.

20. Lamp according to Claim 19, characterized in that the gas filling consists of up to 70 kPa N₂.

21. Lamp according to Claim 19, characterized in that the gas filling consists of up to 40 kPa CO₂.

## Revendications

1. Lampe à décharge à haute pression aux halogénures métalliques, comportant une enceinte de décharge, deux électrodes et une atmosphère ionisable, constituée d'au moins un gaz inerte, de mercure, d'au moins un halogène et des éléments suivants pour la formation d'halogénures: Tl, Cs, Hf, Hf pouvant être remplacé en partie ou totalement par Zr, ainsi que des deux métaux des terres rares (SE) Dy et/ou Gd ou de l'un d'entre eux.

2. Lampe suivant la revendication 1, caractérisée en ce que le rapport molaire entre la proportion de Hf et/ou de Zr dans l'atmosphère, d'une part, et la somme des proportions des métaux des terres rares dans l'atmosphère, d'autre part, est d'au moins 0,35.

3. Lampe suivant la revendication 2, caractérisée en ce que le rapport molaire est de préférence entre 0,5 et 1,5.

4. Lampe suivant la revendication 1, caractérisée en ce que le rapport molaire entre la proportion de Hf et/ou de Zr dans l'atmosphère, d'une part, et la somme des proportions des métaux des terres rares, de Tl et de Cs dans l'atmosphère, d'autre part, est d'au moins 0,14.

5. Lampe suivant la revendication 4, caractérisée en ce que le rapport molaire est de préférence compris entre 0,2 et 0,5.

6. Lampe suivant la revendication 1, caractérisée en ce que le rapport molaire entre la proportion de Hf et/ou de Zr dans l'atmosphère, d'une part, et la proportion de Tl dans l'atmosphère, d'autre part, est d'au moins 0,65.

7. Lampe suivant la revendication 6, caractérisée en ce que le rapport molaire est de préférence entre 1 et 2,5.

8. Lampe suivant la revendication 1, caractérisée en ce que le rapport molaire entre la proportion de Hf et/ou de Zr dans l'atmosphère, d'une part, et la proportion de Cs dans l'atmosphère, d'autre part, est d'au moins 0,35.

9. Lampe suivant la revendication 8, caractérisée en ce que le rapport molaire est de préférence entre 0,5 et 1.

10. Lampe suivant la revendication 1, caractérisée en ce que la quantité des halogénures de Hf et/ou de Zr est dans l'intervalle compris entre 0,005 µmole et 35 µmole par cm³ du volume de l'enceinte de décharge.

11. Lampe suivant la revendication 10, caractérisée en ce que la quantité des halogénures de Hf et/ou de Zr est de préférence dans l'intervalle compris entre 0,05 µmole et 5 µmole par cm³ du volume de l'enceinte de décharge.

12. Lampe suivant la revendication 1, caractérisée en ce que la quantité des halogénures de Cs va jusqu'à 30 µmole par cm³ du volume de l'enceinte de décharge.

13. Lampe suivant la revendication 1, caractérisée en ce que la quantité des halogénures de Tl va jusqu'à 15 µmole par cm³ du volume de l'enceinte de décharge.

14. Lampe suivant la revendication 1, caractérisée en ce que la quantité des halogénures de Dy va jusqu'à 30 µmole par cm³ du volume de l'enceinte de décharge.

15. Lampe suivant la revendication 1, caractérisée en ce que la quantité des halogénures de Gd est dans l'intervalle compris entre 0 µmole et 0,6 µmole par cm³ du volume de l'enceinte de décharge.

16. Lampe suivant la revendication 1, caractérisée en ce que l'on utilise comme halogène pour la formation d'halogénures de l'iode et/ou du brome.

17. Lampe suivant la revendication 1, caractérisée en ce que l'enceinte de décharge est montée à l'intérieur d'une ampoule extérieure à embase d'un seul côté ou des deux côtés.

18. Lampe suivant la revendication 17, caractérisée en ce qu'il est fait le vide dans la région comprise entre l'enceinte de décharge et l'ampoule extérieure.

19. Lampe suivant la revendication 17, caractérisée en ce que la région comprise entre l'enceinte de décharge et l'ampoule extérieure contient une atmosphère gazeuse.

20. Lampe suivant la revendication 19, caractérisée en ce que l'atmosphère gazeuse est constituée de jusqu'à 70 kPa de N₂.

21. Lampe suivant la revendication 19, caractérisée en ce que l'atmosphère gazeuse est constituée de jusqu'à 40 kPa de CO₂.
